# EUROPÄISCHE PATENTSCHRIFT

(11) **EP 0 072 952 B1**
(45) Veröffentlichungstag und Bekanntmachung des Hinweises auf die Patenterteilung: **07.05.1986**
(21) Anmeldenummer: 82107131.3
(22) Anmeldetag: 06.08.1982
(51) Int. Cl.: F15B 11/08

(54) **Steuereinrichtung für einen hydraulischen Verbraucher**
Hydraulic motor control device
Dispositif de commande pour un moteur hydraulique

(30) Priorität: 20.08.1981 DE 3132904; 14.01.1982 DE 3200868
(43) Veröffentlichungstag der Anmeldung: 02.03.1983
(73) Patentinhaber: ROBERT BOSCH GMBH, 70442 Stuttgart (DE)
(72) Erfinder: Schwerin, Günther, D-7141 Möglingen (DE)

## Beschreibung

### Stand der Technik

Die Erfindung geht aus von einer Steuereinrichtung nach der Gattung des Hauptanspruchs. Bei einem derartigen, proportional arbeitenden Wegeventil besteht häufig die Gefahr des sogenannten Festdrosselns, worunter man einen Zustand versteht, bei dem gerade nur soviel Druckmittel zur anzuhebenden Last fließt, wie insgesamt an Leckage verloren geht; das Gerät für die zu hebende Last bewegt sich nicht. Dieses Gleichgewicht, bei dem die Druckmittelquelle ständig gegen den Lastdruck fördert (Lastdruck = Neutralumlaufdruck), bleibt bis zur nasch vollendeten Zerstörung der Druckmittelquelle erhalten. Diese Gefahr ist besonders groß bei den oben erwähnten, proportional arbeitenden Ventilen, weil sie nicht schaltend, sondern mittels proportionaler Annäherung schleichend in die Neutralstellung gelangen, d. h. proportional zu einer Regelabweichung, die schließlich zu Null werden soll.

### Vorteile der Erfindung

Die erfindungsgemäße Steuereinrichtung mit den kennzeichnenden Merkmalen des Hauptanspruches hat demgegenüber den Vorteil, daß das oben erwähnte Festdrosseln bei Proportional-Regelventilen auf einfachste Weise weitestgehend verhindert werden kann.

Durch die in den Unteransprüchen aufgeführten Maßnahmen sind vorteilhafte Weiterbildungen und Verbesserungen der im Hauptanspruch angegebenen Merkmale möglich. Zeichnung

Ein Ausführungsbeispiel der Erfindung ist in der Zeichnung dargestellt und in der nachfolgenden Beschreibung näher erläutert. Diese zeigt in
Figur 1 in schematischer Darstellung eine Steuereinrichtung für einen einfach wirkenden Verbraucher, und in
Figur 2 eine Abwandlung des Ausführungsbeispiels nach Figur 1.

### Beschreibung des Ausführungsbeispieles

Die Steuereinrichtung gemäß Fig. 1 weist eine Pumpe 10 auf, die über eine Saugleitung 11 und eine Rücklaufleitung 12 Druckmittel aus einem Behälter 13 ansaugt und in eine Förderleitung 14 verdrängt. Die Förderleitung 14 mündet in einen Raum 15, welcher in eine Kammer 16 übergeht, wobei die Schulter dieser beiden Räume einen Ventilsitz 17 für einen Sitzventilkörper 18 einer Druckwaage 20 bildet. Dieser ist gleitend in einer Gehäusebohrung 19 geführt und auf seiner dem Schließkegel 19' abgewandten Seite von einer Druckfeder 21 belastet, die sich in einer Druckkammer 22 befindet. In die Druckkammer mündet eine Leitung 23, die zu einer Ringnut 24 an einer Schieberbohrung 25 führt, in welcher ein Steuerschieber 26 gleitend geführt ist. Der Steuerschieber kann elektromagnetisch, mechanisch oder hydraulisch entsprechend einem eingegebenen Sollwert proportional verstellt werden.

Am Steuerschieber 26 sind in einem etwa mittleren Bereich zwei Ringnuten 28, 29 ausgebildet, die nur durch einen schmalen Bund 30 voneinander getrennt sind, dessen Außendurchmesser dem des Steuerschiebers entspricht. Dieser weist noch eine zweite, breitere Ringnut 31 auf, die in eine kegelig ausgebildete Zone 32 übergeht. Rechts von der Ringnut 24 ist an der Schieberbohrung 25 noch eine Ringnut 33 ausgebildet, links von der Ringnut 24 befinden sich an der Schieberbohrung noch drei Ringnuten 34, 35, 36. Von der Ringnut 33 führt eine Leitung 38 zur Förderleitung 14. Von der Leitung 38 geht eine Leitung 39 aus, die zu einem einfach wirkenden Hydrozylinder 40 führt und in der eine Drossel 41 angeordnet ist. Die von der Druckkammer 22 zur Ringnut 24 führende Leitung 23 mündet ebenfalls in die Leitung 39 ; die Drossel 41 liegt zwischen diesem Mündungspunkt und demjenigen der Leitung 39 in die Leitung 38. Vor dem Hydrozylinder 40 ist ein Rückschlagventil 42 angeordnet.

Von der Ringnut 35 an der Schieberbohrung 25 führt eine Leitung 43 zur Rücklaufleitung 12, die ausgeht von einer Kammer 47, die Teil einer Schieberbohrung 44 ist, in der ein Steuerschieber 45 gleitend geführt ist. Auf ihn wirkt eine in der Kammer 47 angeordnete Druckfeder 46 ein. An der Schieberbohrung 44 sind vier Ringnuten 48 bis 51 ausgebildet sowie eine der Kammer 47 gegenüberliegende Kammer 52. Von der Ringnut 48 führt eine Leitung 53 zur Leitung 39 ; sie mündet dort vor dem Rückschlagventil 42. Von der Ringnut 49 führt eine Leitung 54 zur Ringnut 36 an der Schieberbohrung 25. Von der Ringnut 50 führt einerseits eine Leitung 55 zur Leitung 38, andererseits führt eine Leitung 56 zu einer Leitung 57, welche die Kammer 52 und die Ringnut 34 miteinander verbindet. Von der Ringnut 51 führt eine Leitung 58 zur Leitung 56. In den beiden Leitungszweigen 56', 56" der Leitung 56 ist je eine Drossel 59 bzw. 60 angeordnet. Am Steuerschieber 45 sind zwei Ringnuten 63, 64 ausgebildet. Von der Kammer 16 der Druckwaage 20 führt eine Rückleitung 61 zur Rücklaufleitung 12.

Das von der Pumpe 10 geförderte Druckmittel strömt gegen den Ventilkörper 18. Die Druckfeder 21 würde diesen auf seinen Ventilsitz 17 drücken, stünde dem nicht der Weg über die Drossel 41 zum Behälter 13 entgegen, und zwar über die Leitungen 39, 53, die Ringnut 63 am Steuerschieber 45, die miteinander verbundenen Ringnuten 48, 49, die Leitung 54, die miteinander verbundenen Ringnuten 35, 36 an der Schieberbohrung 25 sowie die Leitung 43. An der Drossel 41 entsteht eine Druckdifferenz, durch welche der Ventilkörper 18 in Offenstellung gehalten wird. Dies ergibt einen Neutralumläuf, in dem das von der Pumpe 10 geförderte Druckmittel unter niedrigem Druckverlust abfließt, und zwar über die Kammer 16, die Rückleitung 61 sowie die Rücklaufleitung 12. Über die Drossel 41 fließt stets ein kleiner, annähernd konstanter Steuerstrom - wie zuvor beschrieben - zum Behälter 13 ; die Feder 21 hält die Druckdifferenz an der Drossel 41 nahezu konstant.

Wird der Steuerschieber 26 so nach links bewegt, daß dabei die Verbindung für den Steuerstrom zwischen den Ringnuten 35 und 36 angedrosselt wird, dann steigt der Druck im System. Dieser Druck pflanzt sich auch in die Kammer 52 fort, und zwar über die Leitung 55, die Ringnut 50, die Leitung 56 und die Drosseln 59, 60 sowie die Leitung 57. Entsprechend der Drucksteigerung hat sich der Ventilkörper 18 seinem Ventilsitz 17 genähert. Dadurch ist der Neutralumlauf ebenfalls angedrosselt. Der an der Pumpe 10 herrschende Druck ist nur um die nahezu konstant bleibende Druckdifferenz an der Drossel 41 höher als der in der Ringnut 36 der Schieberbohrung 25 angedrosselte Druck.

Überschreitet der Druck in der Kammer 52 das von der Druckfeder 46 gesetzte Maß, dann bewegt sich der Steuerschieber 25 an seinen linken Endanschlag 45". Dadurch wird die Verbindung zwischen den Ringnuten 48, 49 gesperrt, mit der Folge, daß zunächst kein Druckmittel mehr durch die Drossel 41 strömen kann. Das deshalb ausbleibende Druckgefälle stört das Gleichgewicht am Ventilkörper 18, der sich unter der Wirkung der Druckfeder 21 seinem Ventilsitz 17 solange nähert, bis der im System steigende Druck die Last am Hydrozylinder 40 bewegen kann. Die Druckfeder 46 entscheidet also, bis zu welchem Druck das sogenannte Festdrosseln bei Annäherung an den Betriebszustand « Heben » möglich ist. Zweckmäßigerweise wird die Feder 46 so ausgelegt, daß dieser Druck möglichst wenig höher ist als der Neutralumlaufdruck, für den die Druckfeder 21 der Druckwaage verantwortlich ist.

Das Rückschlagventil 42 sichert die Last am Hydrozylinder gegen Herabfallen, solange der Druck im System noch zu niedrig ist, um « Heben » zu ermöglichen. Die Last am Hydrozylinder wird mindestens mit dem durch die Drossel 41 fliessenden Steuerstrom gehoben. Für den Fall, daß der Steuerschieber 26 noch weiter links steht, wobei der Bund 30 die Verbindung von der Ringnut 35 zur Ringnut 36 unterbricht, aber die Verbindung von der Ringnut 24 zur Ringnut 32 über die kegelige Zone 32 aufgesteuert wird - diese Schieberstellung entspricht einer größeren Regelabweichung im Sinne von Heben - fließt ein dem Querschnitt (Drosselstelle) an der kegligen Zone 32 proportionaler Zusatzstrom zum Hydrozylinder, und zwar über die Leitung 38, die Ringnuten 33, 24 und die Leitung 23 zur Leitung 39. Die Drosselstelle an der kegligen Zone 32 wird nur jetzt wirksam. Sie liegt parallel zur Drossel 41.

Anhaltendes Heben veranlaßt den Steuerschieber 26 dazu, sich wieder nach rechts zu bewegen (Rückführung im Regelkreis). Der Bund 30 stellt wieder Verbindung her zwischen den Ringnuten 35, 36. Dies führt jedoch zu keinerlei Reaktion, da der Steuerschieber 45 noch immer die Verbindung zwischen den Ringnuten 48, 49 sperrt.

Bewegt sich der Steuerschieber 26 noch weiter nach rechts, so daß der Bund 30 etwa in der Mitte der Ringnut 35 steht, dann wird Verbindung hergestellt von der Ringnut 35 über die Ringnut 29 am Steuerschieber zur Ringnut 34. Nun kann Druckmittel aus der Leitung 55 über die Ringnuten 50, 64 und 51, die Leitungen 58, 56, die Drossel 60 und die Leitung 57 sowie die Ringnuten 34, 35 zum Behälter 13 abströmen. An der Drossel 60 entsteht ein Druckabfall, der in der. Kammer 52 über die Leitung 57 eine Druckminderung hervorruft.

Dabei spielt die Druckmittelverbindung über die Drossel 59 praktisch keine Rolle, da ihr Querschnitt gegenüber dem Durchgang zwischen den Ringnuten 50, 51 vernachlässigbar klein ist. Doch die Bewegung des Steuerschiebers 26 nach rechts hält an (Rückführung), da die Last im Hydrozylinder 40 weiter angehoben wird. Dabei ist die Entlastung zwischen den Ringnuten 48, 49 durch den Steuerschieber 45 weiterhin gesperrt.

Bei genügend großer Öffnung zwischen den Ringnuten 35 und 34 fällt der Druck in der Kammer 52 soweit, daß es der Feder 46 gelingt, den Steuerschieber 45 nach rechts zu verschieben. Dadurch wird der Durchgang zwischen den Ringnuten 50, 51 angedrosselt. So gewinnt die Drossel 59 an Bedeutung - der Druck in der Kammer 52 fällt rapide ab, da der Druckabbau nun über zur Drossel 60 in Reihe geschaltete zusätzliche Drosseln erfolgt, und zwar die Drossel 59, dazu parallel noch der angedrosselte Durchgang zwischen den Kammern 50, 51. Dieser rapide Druckabbau läßt den Durchgang zwischen den Ringnuten 50, 51 weiter schrumpfen - der Steuerschieber 45 verliert sein Gleichgewicht, er « kippt ». Das ist auch beabsichtigt, denn « Festdrosseln beim Verlassen von « Heben ist nur möglich, wenn der Steuerschieber 45 in allen Stellungen, bei denen der Durchgang zwischen den Ringnuten 48, 49 angedrosselt ist, stabiles Gleichgewicht findet. Befindet sich der Steuerschieber 45 wieder an seinem rechten Anschlag 45', so ist die Verbindung zwischen den Ringnuten 48, 49 weit geöffnet, so daß der über die Drossel 41 fließende Steuerstrom ungehindert zum Behälter 13 gelangen kann - wie eingangs beschrieben. Der Ventilkörper 18 der Druckwaage hat weit geöffnet. Dies ist die eingangs geschilderte Situation, nur der Steuerschieber 26 steht etwas weiter rechts.

Soll wieder der Betriebszustand « Heben » eintreten, dann beginnt ein neuer Zyklus.

Zum Senken der Last wird der Hydrozylinder 40 über ein willkürlich entsperrbares Rück₋ schlagventil 65 zum Behälter 13 entlastet.

Das Ausführungsbeispiel nach Figur 2 gleicht weitgehend demjenigen nach Figur 1, weist aber folgenden Unterschied auf : Die von der Ringnut 50 zur Leitung 58 führenden Leitungen 56 und 56' samt Drossel 59 entfallen. Stattdessen führt von der Leitung 55 eine eine Drossel 66 enthaltende Leitung 67 zur Kammer 52. Daraus ist zu erkennen, daß die beiden Drosseln 60, 66 bezüglich dieser Kammer parallel geschaltet sind. Dadurch wird gegenüber dem Ausführungsbeispiel nach Figur 1 der Gradient des Druckabfalls in der Kammer 52 doppelt so hoch wie zuvor, so daß der Steuerschieber 45 schneller anspricht. An der sonstigen, zuvor beschriebenen Funktionsweise ergibt sich keine weitere Änderung.

Die in der Zeichnung dargestellten Leitungen können auch Gehäusekanäle in einem gemeinsamen Ventilgehäuse sein.

In der Druckwaage 20 kann anstelle des Schaltventils auch ein Schieberventil verwendet werden.

## Patentansprüche

1. Steuereinrichtung für einen hydraulischen Verbraucher (40) mit einer Druckwaage (20) und einem proportional arbeitenden Wegeventil (26), über welches das von einer Druckmittelquelle (10) geförderte Druckmittel in Arbeitsstellung mindestens teilweise zum Verbraucher (40), in Neutralstellung dagegen zu einem Behälter (13) fließt und bei der von der Druckmittelquelle (10) eine Leitungsverbindung (14, 39) unmittelbar zum Verbraucher (40) führt, in der eine Drossel (41) angeordnet ist und der an dieser erzeugte Differenzdruck an der Druckwaage (20) wirksam ist, die den Ablauf von der Pumpenförderleitung (14) zum Behälter (13) steuert, normal geschlossen ist und in Abhängigkeit zum Differenzdruck an der Drossel (41) öffnet, sowie mit einem von einer Feder (46) belasteten Schieberventil (45), dadurch gekennzeichnet, daß zum Schieberventil (45) zwei von der Leitungsverbindung (14, 39) und beidseits von der Drossel (41) ausgehende Leitungen (55, 53) führen und das Schieberventil in seiner Normalstellung die verbraucherseitige Leitung (39) der Leitungsverbindung (14, 39) mit dem Wegeventil (26) verbindet und in der Arbeitsstellung voneinander trennt, daß die Förderleitung (14) über wenigstens eine weitere Drossel (59, 60, 66) ständig mit der der Feder (46) gegenüberliegenden Stirnseite (52) des Schieberventils (45) verbunden ist und daß in der Neutralstellung des Wegeventils (26) das von der Druckmittelquelle (10) geförderte Druckmittel über die Drossel (41), das Schieberventil (45) und das Wegeventil (26) zum Behälter (13) fließt.

2. Einrichtung nach Anspruch 1, dadurch gekennzeichnet, daß in der ständigen Verbindung (55, 56 ; 55, 67) zwischen der Förderleitung (14) und der Stirnseite (52) bzw. der sich dort befindlichen Kammer des Schieberventils (45) zwei hintereinander geschaltete Drosseln (59, 60) angeordnet sind, wobei in der Arbeitsstellung des Schieberventils eine Kurzschlußleitung (58) offen ist, die zwischen den zwei Drosseln (59, 60) mündet und die einen Druckmittelstrom von der Förderleitung (14) zur Kammer (52) nur über die zweite Drossel (60) ermöglicht (Figur 1).

3. Einrichtung nach Anspruch 1 oder 2, dadurch gekennzeichnet, daß die Druckwaage (20) als Sitzventil ausgebildet ist und einen von einer Feder (21) belasteten Ventilkörper (18) aufweist und daß von dem die Feder aufnehmenden, vom Druck hinter der Drossel (41) belasteten Raum (22) eine Leitungsverbindung (23) ausgeht, die einerseits zum Verbraucher (40) führt, andererseits an einer am Wegeventil (26) ausgebildeten Ringnut (24) mündet, welche mittels eines am Steuerschieber des Wegeventils ausgebildeten Bundes (32) mit einer Leitung (38) verbindbar ist, die zur Förderleitung (14) führt.

4. Einrichtung nach einem der Ansprüche 1 bis 3, dadurch gekennzeichnet, daß von einer am Wegeventil (26) ausgebildeten Ringnut (33), die mit der Pumpenförderleitung (14) in Verbindung steht, eine Leitung (55) ausgeht, die zu einer Ringnut (50) des Schieberventils (45) führt, die mittels dessen Steuerschieber mit einer zweiten Ringnut (51) in Verbindung bringbar ist, daß von einer (50) dieser beiden Ringnuten eine die beiden Drosseln (59, 60) enthaltende Leitungsverbindung (56, 57) einerseits zum Wegeventil (26) führt, andererseits zu der der Feder (46) gegenüberliegenden Stirnseite (52) des Schieberventils (45), und daß von der anderen Ringnut (51) eine Leitungsverbindung (58) ausgeht, die in die Leitung (56) zwischen den beiden Drosseln (59, 60) mündet.

5. Steuereinrichtung nach Anspruch 1, dadurch gekennzeichnet, daß in der ständigen Verbindung (55, 67) zwischen Förderleitung (14) und der der Feder (46) gegenüberliegenden Stirnseite (52) des Schieberventils (45) zwei parallel geschaltete Drosseln (60, 66) angeordnet sind, von denen die eine (66) stets wirksam ist, die andere (60) nur dann, wenn sich das Schieberventil (45) in Arbeitsstellung befindet (Fig. 2).

## Claims

1. Control device for a hydraulic consuming device (40), having a pressure balance (20) and a proportionally working directional control valve (26), via which the pressure medium delivered from a pressure-medium source (10) flows in the working position at least partially to the consuming device (40), but in the neutral position flows to a container (13), and in which a line connection (14, 39) leads from the pressure-medium source (10) directly to the consuming device (40), in which line connection (14, 39) a throttle valve (41) is arranged and the differential pressure produced at the latter is active at the pressure balance (20) which controls the operating sequence from the pump delivery line (14) to the container (13), is normally closed and opens as a function of the pressure differential at the throttle valve (41), and also having a slide valve (45) loaded by a spring (46), characterised in that two lines (55, 53) which emerge from the line connection (14, 39) and on both sides from the throttle valve (41) lead to the slide valve (45), and the slide valve, in its normal position, connects the consumer-side line (39) of the line connection (14, 39), to the directional control valve (26) and separates them from one another in the operating position, that the delivery line (14) is constantly connected via at least one further throttle valve (66) to the end face (52) of the slide valve (45), which end face (52) is opposite the spring (46), and that, in the neutral position of the directional control valve (26), the pressure medium delivered from the pressure-medium source (10) flows via the throttle valve (41), the slide valve (45) and the directional control valve (26) to the container (13).

2. Device according to Claim 1, characterised in that two throttle valves (59, 60) connected one behind the other are arranged in the constant connection (55, 56 ; 55, 67) between the delivery line (14) and the end face (52) or the chamber located there of the slide valve (45), with a short-circuit line (58) being open in the operating position of the slide valve, which short-circuit line (58) opens out between the two throttle valves (59, 60) and enables a pressure medium to flow from the delivery line (14) to the chamber (52) only via the second throttle valve (60) (Fig. 1).

3. Device according to Claim 1 or 2, characterised in that the pressure balance (20) is designed as a seat valve and has a valve body (18) loaded by a spring (21), and that a line connection (23) emerges from the space (22) which accommodates the spring and is loaded by pressure behind the throttle valve (41), which line connection (23) leads on the one hand to the consuming device (40) and on the other hand opens out at an annular groove (24) made on the directional control valve (26), which annular groove (24) can be connected to a line (38) by means of a collar (32) made on the control slide of the directional control valve, which line (38) leads to the delivery line (14).

4. Device according to one of Claims 1 to 3, characterised in that a line (55) emerges from an annular groove (33) made on the directional control valve (26), which annular groove (33) is in connection with the pump delivery line (14), which line (55) leads to an annular groove (50) of the slide valve (45), which annular groove (50) can be brought into connection with a second annular groove (51) by means of control slide of the slide valve, that, from one (50) of these two annular grooves, a line connection (56, 57) containing the two throttle valves (59, 60) leads on the one hand to the directional control valve (26) and on the other hand to the end face (52) of the slide valve (45), which end face (52) is opposite the spring (46), and that a line connection (58) emerges from the other annular groove (51), which line connection (58) opens into the line (56) between the two throttle valves (59, 60).

5. Control device according to Claim 1, characterised in that two throttle valves (60, 66) connected in parallel are arranged in the constant connection (55, 67) between the delivery line (14) and the end face (52) of the slide valve (45), which end face (52) is opposite the spring (46), one (66) of which throttle valves (60, 66) is constantly active, and the other (60) is only active when the slide valve (45) is located in the operating position (Fig. 2).

## Revendications

1. Dispositif de commande pour organe consommateur hydraulique (40), comportant une balance de pression (20) et une valve distributrice (26) opérant proportionnellement, par laquelle le fluide de pression refoulé par une source (10) de fluide de pression s'écoule au moins partiellement à l'organe consommateur (40), lorsque la position de travail est réalisée, et s'écoule par contre vers un réservoir (13) lorsque la position neutre est réalisée, et dans lequel une communication par conduite (14, 39) va directement de la source de fluide de pression (10) à l'organe consommateur (40), un moyen d'étranglement (41) étant agencé sur cette liaison et la différence de pression produite en ce moyen d'étranglement étant active sur la balance de pression (20) qui commande l'écoulement dans la conduite de refoulement de la pompe vers le réservoir (13), est normalement fermée et ouvre en fonction de la différence de pression au moyen d'étranglement (41), ce dispositif comportant en outre une valve à tiroir (45), chargé par un ressort (46), et étant caractérisé en ce que deux conduites (55, 53) partant de la liaison par conduite (14, 39) et des deux côtés du moyen d'étranglement (41) vont à la valve à tiroir (45), et cette dernière relie, dans sa position normale, la conduite (39) de la liaison par conduite (14, 39) située côté utilisateur à la valve distributrice (26), et les sépare l'une de l'autre dans la position de travail, en ce que par au moins un autre moyen d'étranglement (59, 60, 66), la conduite de refoulement (14) est constamment . reliée au côté frontal (52) de la valve à tiroir (45) situé à l'opposé du ressort (46), et en ce que, dans la position neutre de la valve distributrice (26), le fluide de pression refoulé par la source de fluide de pression (10) s'écoule par le moyen d'étranglement (41), la valve à tiroir (45) et la valve distributrice (26), au réservoir (13).

2. Dispositif selon revendication 1, caractérisé en ce que deux moyens d'étrangiement (59, 60) branchés l'un à la suite de l'autre sont agencés sur la liaison permanente (55, 56 ; 55, 67) entre la conduite de refoulement (14) et le côté frontal (52) ou, selon le cas, la chambre située à cet endroit, de la valve à tiroir (45), une conduite de court-circuit (58) étant ouverte dans la position de travail de la valve à tiroir et débouchant entre les deux moyens d'étranglement (59, 60) et ne permettant un courant de fluide de pression de la conduite de refoulement (14) à la chambre (52) que par le deuxième moyen d'étranglement (60) (figure 1).

3. Dispositif selon revendication 1 ou 2, caractérisé en ce que la balance de pression (20) est réalisée en tant que soupape à siège et présente un organe obturateur (18) chargé par un ressort (21), et en ce qu'une liaison par conduite (23) part du volume (22) chargé par la pression derrière l'organe d'étranglement (41) et recevant le ressort, cette liaison par conduite allant d'une part à l'organe consommateur (40) et, d'autre part, débouchant sur une gorge annulaire (24) aménagée sur la valve distributrice (26), cette gorge annulaire étant, au moyen d'un collet (32) aménagé sur le tiroir de commande de la valve distributrice, apte à être mise en communication avec une conduite (38) allant à la conduite de refoulement (14).

4. Dispositif selon l'une des revendications 1 à 3, caractérisé en ce que, d'une gorge annulaire (33) aménagée sur la valve distributrice (26) et se trouvant en communication avec la conduite de refoulement (14) de la pompe, part une conduite (55) qui va à une gorge annulaire (50) de la valve à tiroir (45), gorge qui, au moyen du tiroir de commande de ladite valve à tiroir, est apte à être mise en communication avec une deuxième gorge annulaire (51), en ce que, de l'une de ces deux gorges annulaires, une liaison par conduite (56, 57) comportant les deux moyens d'étranglement (59, 60) va d'une part à la valve distributrice (26), d'autre part au côté frontal (52) que la valve à tiroir (45) comporte à l'opposé du ressort (46), et en ce que de l'autre gorge annulaire (51) part une liaison par conduite (58) qui débouche dans la conduite (56) entre les deux moyens d'étranglement (59, 60).

5. Dispositif de commande selon revendication 1, caractérisé en ce que, sur la liaison permanente (55, 67) entre la conduite de refoulement (14) et le côté frontal (52), à l'opposé du ressort (46), de la valve à tiroir (45), sont agencés deux moyens d'étranglement (60, 66) montés en parallèle, l'un (66) d'entre eux ayant constamment effet, et l'autre (60) n'ayant effet que lorsque la valve à tiroir (45) se trouve en position de travail (figure 2).
